# FASCICULE DE BREVET EUROPEEN

(11) **EP 0 088 168 B1**
(45) Date de publication et mention de la délivrance du brevet: **26.11.1986**
(21) Numéro de dépôt: 82200290.3
(22) Date de dépôt: 08.03.1982
(51) Int. Cl.: B66C 15/02, B66D 1/54, G21C 19/02

(54) **Dispositif de sécurité pour mécanisme de prises en charge des éléments combustibles nucléaires**
Sicherheitsvorrichtung für Lastgreifmechanismus von nuklearen Brennelementen
Safety device for the load-engaging mechanism of nuclear combustion elements

(43) Date de publication de la demande: 14.09.1983
(73) Titulaire: ATELIERS DE CONSTRUCTIONS ELECTRIQUES DE CHARLEROI (ACEC) Société Anonyme, B-1050 Bruxelles (BE)
(72) Inventeur: Fabris, Mirko, F-1400 Nivelles (FR)

## Description

Dans les centrales nucléaires, les manipulations des éléments combustibles se font à l'aide de ponts roulants à caractéristiques parfois très différentes. Pour des raisons d'encombrement, les combustibles neufs sont généralement pris en charge par des ponts roulants équipés d'outils de préhension du type court. Par contre, le ponts roulants opérant ju dessus du réacteur, des rateliers de stockage ou de la piscine de désactivation sont équipés d'outil de préhension du type long. Un mécanisme de prise en charge, à poste fixe et muni de son propre système de levage permet à un chariot équipé d'un panier dans lequel on peut glisser un élément combustible de se déplacer verticalement dans la piscine.

Lorsqu'il est remonté dans la piscine jusqu'à un certain niveau, le chariot de ce mécanisme de prise en charge peut, par exemple, recevoir le combustible neuf amené par un outil de préhension court puis le descendre à un niveau inférieur pour permettre de reprendre cet élément combustible à l'aide d'outil de préhension long pour être ensuite véhiculé par le pont roulant ainsi équipé jusqu'à son lieu de destination.

Pour s'adapter aux nouvelles techniques de récupération des composants encore utilisables dans des éléments combustibles avariés, il est prévu d'équiper le chariot de ce mécanisme de prise en charge à poste fixe de deux paniers pour transférer, d'un panier contenant un élément de combustible avarié, les composants encore utilisables dans l'autre panier contenant une structure d'assemblage vide.

Ce chariot, constamment immergé dans la piscine et relié, par un câble, à son propre système de levage, risque, à la suite de la rupture de ce câble, de s'écraser dans le fond de la piscine et d'y disperser des composants irradiés susceptibles de contaminer la piscine.

Le document FR-A- 2426637 décrit un mécanisme de prise en charge des éléments combustibles nucléaires selon les caractéristiques du préambule de la revendication 1. Au movement du treuil principal est associé un organe secondaire de levage dont le câble de sécurité suit constamment, de manière synchrone, le mouvement du câble principal. Cet organe secondaire de levage n'agit pas sur le mouvement du treuil principal pour autant que la tension du câble de sécurité se situe dans une plage de valeurs prédéterminées. En dehors de cette plage, l'organe secondaire s'arrête et immobilise ainsi la charge.

La présente invention a pour but de se prémunir contre les conséquences de la rupture de ce câble en doublant de manière plus simple le dispositif de levage du chariot et en équipant le chariot d'un système d'amortissement pour atténuer les effets de choc consécutifs à la rupture du câble en service. Ce problème est résolu par les caractéristiques de la partie caractérisante de la revendication 1.

L'invention est détaillée à l'aide des figures suivantes:
Les figures 1, 2 et 3 représentent le dispositif du chariot.
Les figures 4, 5 et 6 montrent le chariot et son équipement.
Les figures 7, 8 et 9 schématisent des variantes

La figure 1 montre un châssis sur lequel sont montés deux réducteurs 2 et 3 entraînant deux tambours 4 et 5 et actionnés par des roues dentées 6 et 7 réunies entre elles par une courrnie crantée 8. La roue dentée 6 est montée dans le prolongement de l'axe d'un moteur électrique 9 muni d'un électro-frein 10.

Sur le tambour inférieur 4 est enroulé un câble 11 normalement en service. Le tambour supérieur 5 est porteur d'un câble de secours 12 tenu à l'écart du câble de service par un tendeur 13.

Le diamètre des roues dentées 6 et 7 est proportionné pour que le câble de secours 12 suive en synchronisme la charge descendue par le câble de service 11.

Les réducteurs 2 et 3 sont respectivement montés sur des arbres 14 et 15 solidaires des tambours d'enroulement 4 et 5 et sont maintenus au châssis par des axes 16 et 17 sur lesquels sont montées des rotules 18 et 19 dont la bague extérieure de chacune est solidaire d'une plaque support 20 et 21 fixées respectivement aux réducteurs 2 et 3.

L'arbre d'entrée du réducteur 2, coaxial à l'arbre du moteur 9, est directement attaqué par le moteur 9 tandis que l'arbre, d'entrée du réducteur 3, parallèle à l'axe d'entrée du réducteur 2 est entraîné à vitesse convenable par l'intermédiaire des roues dentées 6 et 7 réunies entre elle par la courroie crantée 8.

Les arbres de sorties des réducteurs 2 et 3 sont orthogonaux aux arbres d'entrée et sont respectivement constitués par les arbres 14 et 15 des tambours d'enroulement 4 et 5.

Les figures 2 et 3 font apparaître une poignée de commande 22 solidarisée à une tige de commande 23 dont le rôle sera précisé ultérieurement.

La figure 4 est une vue partielle d'un chariot 24 conçu pour recevoir deux paniers 25 disposés symétriquement par rapport à une poulie centrale 26 reprenant les brins du câble de service 1 1.

Le chariot 24 est guidé dans son mouvement de montée et de descente par deux guides verticaux 27 sur lesquels s'appuyent des roulettes de guidage, non représentées, solidaires du chariot 24.

Le chariot 24 est muni d'un système d'amortissement 28 et d'un système de liaison élastique 29 disposés l'un et l'autre dans l'axe du câble de secours 12.

La figure 4 montre également la partie inférieure de la tige de commande 23 solidaire d'une butée d'arrêt 30 dont le rôle est de limiter vers le haut la course du chariot 24 lorsque la tige de commande 23 actionnée par la poignée de commande 22 occupe une position angulaire bien déterminée.

La figure 5.fait apparaître le décalage latéral créé par le tendeur 13 entre le câble de service 11 d'une part, le câble de se cours 12, le système d'amortissement 28 et le système de liaison élastique 29 d' autre part.

La figure 6 montre la vue en plan du chariot 24.

Le chariot 24 comporte une plaque supérieure 31 et une plaque inférieure 32 assemblées entre elles, à chaque extrémité, par deux cylindres 33 de grand diamètre et au centre par une entretoise centrale 34 servant de support à la poulie 26. Dans les cylindres 33 se glissent les paniers 25 munis chacun de deux ailes 35 s'appuyant sur la plaque supérieure 31.

La plaque supérieure 31 et la plaque inférieure 32 sont conformées par des découpes et par des ouvertures permettant le passage des guides verticaux 27, des paniers carrés 25 et des brins du câble de service 11.

Le système d'amortissement 28 comporte une tige centrale 36 qui peut coulisser dans des trous 37 et 38 respectivement réalisés dans la plaque supérieure 31 et la plaque inférieure 32. Toutefois le déplacement vers le bas de la tige centrale 36 est empêchée par une butée 39, solidaire de la tige centrale 36, prenant appui sur la plaque in férieure 32 et par un disque support 40 également solidaire de la tige centrale 36 et qui prend appui sur la plaque supérieure 31, avec ou sans interposition de pièce intermédiaire. Dans la plaque inférieure 32, des trous 41 et 42 sont percés de part et d' autre du trou central 38 pour permettre à deux autres tiges 43 et 44 d'y coulisser de la même manière que la tige centrale 36. Des butées 45 et 46 solidarisées respectivement aux extrémités supérieures des tiges 43 et 44 empêchent leur déplacement vers le bas en prenant appui sur la plaque inférieure 32. Les extrémités inférieures de l'ensemble des 3 tiges parallèles 36, 43 et 44 sont filetées pour recevoir des écrous 47 servant à comprimer par l'intermediaire d'une pièce d'extrémité 48, en forme de "U", trois ressorts hélicoïdaux 49 coaxiaux aux trois tiges 36, 43 et 44 et travaillant en compression. Ces ressorts sont guidés par un jeu de cylindres 50 et 51 répartis par paires comportant chacune un cylindre de diamètre suffisamment grand pour y glisser les ressorts hélicoïdaux 49 à l'intérieur et un autre cylindre de diamètre suffisamment petit que pour y enfiler les ressorts hélicoïdaux 49 à l'extérieur.

Il est possible de régler la précontrainte des ressorts d'amortissement 49 en rapprochant plus ou moins la pièce d'extrémité 48 de la plaque inférieure 32 du chariot 24 à l'aide des écrous 47.

Le système de liaison élastique 29 est lui aussi disposé dans l'axe du câble de secours 12. Il se compose d'un cylindre 52 solidarisé à l'extrémité de la tige centrale 36 et prend appui sur la plaque supérieure 31. Dans ce cylindre 52 coulisse une tige de suspension 53 munie en bout d'un disque 54 faisant of fice de piston et servant à comprimer un ressort hélicoïdal 55 dont la compression est limitée par un tube intérieur 56.

La tige de suspension 53 se termine à sa partie supérieure par un attelage 57 retenant l'extrémité du câble de secours 12.

Le système de liaison élastique 29 maintient le câble de secours 12 constamment sous tension e t permet de reprendre de petits écarts de synchronisme entre la vitesse de déroulement du câble de secours 12 et la vitesse de déplacement du chariot 24.

En cas de rupture du câble de service 11 le mouvement de chute amorcé par le chariot 24 comprime le ressort 55 et met le cylindre intérieur 56 à butée. La charge du chariot 24 est transmise au câble de secours 12 par un cheminement d' ef forts à travers le cylindre 52, la tige centrale 36, la pièce d'extrémité 48 et les res sorts d'amortissement 49 qui se compriment à leur tour pour réduire l'effet de choc sur le câble de secours 12 en laissant coulisser vers le haut les trois tiges 36,43 et 44. Le synchronisme, existant en service, entre la vitesse de déplacement du chariot 24 et le câble de secours 12 ainsi que la tension constante du câble de secours 12 par le système de liaison élastique 29 contribue encore à réduire l'effet de choc sur le câble de secours 12 et sur les éléments combustibles contenus dans les paniers 25.

Lorsque le chariot 24 sert à la manipulation de combustible irradié, il doit constamment être immergé sous une couche d'eau dont la valeur minimum est strictement réglementée. Pour respecter avec certitude ces impositions le dispositif de levage du chariot 24 est équipé d'une poignée de commande 22 permettant de positionner convenablement la butée d'arrêt 30. De la sorte, même en cas de défaillance de système d'arrêt du chariot 24 normalement prévu, la butée d'arrêt 30 permet à une came 58 fixée sur la tige de commande 23 d'actionner un interrupteur 59 coupant l'alimentation du moteur 9 et commandant le fonctionnement de l'électrofrein 10.

Avec ce dispositif de sécurité les secousses communiquées aux éléments combustibles en cas de rupture du câble de service 11 sont sans sommune mesure avec celles consécutives à une chute libre du chariot 24 jusqu'au fond de la piscine et tous risques de contamination de celle-ci sont supprimés.

D'autres exemples peuvent être realises en utilisant des moyens techniques équivalents à la courroie crantée 8 et aux roues dentées 6 et 7 pour ré aliser le synchronisme entre les tambours d'enroulement 4 et 5.

De même le moyen d'accrochage 57 du câble de secours 12 peut être remplacé par une poulie travaillant de la même manière que la poulie 26, en augmentant en conséquence la vitesse d'enroulement du câble de secours 12.

Dans un autre exemple de liaison élastique, montré en figure 7 on peut utiliser un ressort hélicoïdal 55' travaillant en compression à l'intérieur d'un cylindre 56' solidaire du disque 54 pour faire butée sur le haut du cylindre 52.

Dans un autre exemple de réalisation du système de liaison élastique 29 schématisé à la figure 8, un ressort hélicoïdal 60 peut travailler en traction à l'intérieur du cylindre 52 solidaire de la plaque supérieure 31 lorsqu'une extrémité de ce res sort 60 est fixé par une extrémité à la plaque supérieure 31 et par l'autre extrémité au disque 54 fai sant office de butée sur le haut du cylindre 52 pour limiter l'extension du ressort 60.

Le système d'amortissement 28 peut également être constitué de ressorts travaillant en traction. Un exemple de réalisation est montré en figure 3.

La plaque supérieure 31 du chariot 24 est solidarisée à trois cylindres 61, 62, et 63. Dans chacun de ces cylindres 61, 62 et 63 coulisse respectivement une tige 64,65 et 66 dont le disque 67, 68 et 69 sert de butée pour limiter la course du ressort 70, 71, 72 dont les extrémités sont respectivement attachées à la plaque supé rieure 31 d'une part et aux disques 67, 68 et 69 d'autre part. Dans cette réalisation les tiges 64, 65 et 66 sont solidaires de la pièce d'extrémité 48' reliée elle-même à une tige 73 se rattachant soit au dispositif de liaison elastique 29 soit directement à l'attelage 57.

## Revendications

1. Mécanisme de prise en charge des éléments combustibles nucléaires comprenant un moteur électrique (9) actionnant un premier tambour d'enroulement (4) par l'intermédiaire d'un premier réducteur (2) pour permettre au câble de service (1.1) de déplacer suivant des guides verticaux (27) un chariot (24) équipé d'une poulie (26) et d'un panier (25) pouvant contenir un élément combustible nucléaire,
un dispositif de sécurité comprenant un second tambour d'enroulement entraîné par un second réducteur (3) et porteur d'au moins un câble de secours (12) attaché au chariot (24), se déplaçant à la vitesse du chariot (24) mais non porteur du chariot (24) en service normal, caractérisé en ce que l'arbre d'entrée du second réducteur (3) porte une roue dentée (7) réunie par une courroie crantée (8) à une autre roue dentée (6) disposée sur l'arbre d'entrée du premier réducteur (2) en ce que le chariot (24) est équipé d'un second panier (25) et d'un système de liaison élastique (29) réunissant le chariot (24) au câble de secours (12)
et en ce que le chariot (24) est équipé d'un système d'amortissement (28) reliant élastiquement le câble de secours (12) à au moins l'une des plaques constitutives (31 ou 32) du chariot (24).

2. Mécanisme de prise en charge selon la revendication précédente caractérisé en ce que le système de liaison élastique comprend une tige de suspension (53) munie à une extrémité d'un attelage (57) et à l'autre extrémité d'un disque (54) coulissant à l'intérieur d'un cylindre (52) pour déformer un ressort hélicoïdal (55 ou 55,) co-axial à la tige de suspension (53) et dont la course est limitée par une butée (56 ou 56') disposé à l'intérieur du cylindre (52).

3. Mécanisme de prise en charge selon la revendication 1. caractérisé en ce que le système d'amortissement (28) comporte au moins une tige (36 ou 65) coulissant dans au moins une des plaques constitutives (31, 32) du chariot (24) ou dans un élément (62) rendu solidaire de l'une de ces plaques (31) et au moins un ressort (49 ou 71) coaxial à cette tige coulissante (36 ou 65) et en ce que une extrémité du ressort (49 ou 71) est reliée à l'une des deux plaques constitutives (31 ou 32) du chariot 24 et en ce que l'autre extrémité du ressort 49 ou 71) est reliée à une pièce (48 ou 68) montée en bout de la tige coulissante (36 ou 65).

## Claims

1. Load-engaging mechanism for nuclear fuel elements, comprising an electric motor (9) actuating a first winding drum (4) through the agency of a first reduction gear (2) for allowing the service cable (11) to move in vertical guides (27) a carriage (24) equipped with a pulley (26) and with a basket (25) adapted to contain a nuclear fuel element, a safety device comprising a second winding drum driven by a second reduction gear (3) and carrying at least one stand-by or emergency cable (12) attached to the carriage (24), moving at the speed of the carriage (24) but not carrying the carriage (24) in normal operation, characterised in that the input shaft of the second reduction gear (3) comprises a toothed wheel (7) connected by a serrated belt (8) to another toothed wheel (6) situated on the input shaft of the first reduction gear (2), in that the carriage (24) is equipped with a second basket (25) and with an elastic connection system (29) connecting the carriage (24) to the emergency cable (12), and in that the carriage (24) is equipped with a damping system (28) elastically connecting the emergency cable (12) to at least one of the constituent plates (31 or 32) of the carriage (24).

2. Load-engaging mechanism according to the preceding claim characterised in that the elastic connection system comprises a suspension rod (53) provided at one end with a coupling (57) and at the other end with a disc (54) which slides in the interior of a cylinder (52) for deforming a helical spring (55 or 55') which is co-axial with the suspension rod (53) and whose travel is limited by an abutment (56 or 56') arranged within the cylinder (52).

3. Load-engaging mechanism according to claim 1, characterised in that the damping system (28) comprises at least one rod (36 or 65) sliding in at least one of the constituent plates (31, 32) of the carriage (24) or in an element (62) made fast to one of these plates (31) and at least one spring (49 or 71) coaxial with the said sliding rod (36 or 65) and in that one end of the spring (49 or 71) is connected to one of the two constituent plates (31 or 32) of the carriage (24) and in that the other end of the spring (49 or 71) is connected to a part (48 or 68) mounted on the end of the sliding rod (36 or 65).

## Patentansprüche

1. Mechanismus zur Übernahme der nuklearen Brennelemente, mit einem Elektromotor (9), der über ein erstes Untersetzungsgetriebe (2) eine erste Aufwickeltrommel (4) antreibt, um dem Betriebsseil (11) zu ermöglichen, entsprechend vertikalen Führungen (27) einen Wagen (24) zu verschieben, der mit einer Seilscheibe (26) und mit einem Korb (25), der ein nukleares Brennelement enthalten kann, ausgerüstet ist, wobei eine Sicherheitsvorrichtung eine zweite Aufwickeltrommei aufweist, die von einem zweiten Untersetzungsgetriebe (3) angetrieben wird, und auf die mindestens ein an dem Wagen (24) befestigtes Reserveseil (12) aufgewickelt ist, das mit der Geschwindigkeit des Wagens (24) verschoben wird, aber während des normalen Betriebs nicht den Wagen (24) trägt, dadurch gekennzeichnet, daß die Eingangswelle des zweiten Untersetzungsgetriebes (3) ein Zahnrad (7) trägt, das über einen Zahnriemen (8) mit einem weiteren Zahnrad (6) verbunden ist, das auf der Eingangswelle des ersten Untersetzungsgetriebes (2) angeordnet ist, daß der Wagen (24) einen zweiten Korb (25) enthält, und mit einem elastischen Verbindungssystem (29) ausgerüstet ist, das den Wagen (24) mit dem Reserveseil (12) verbindet,
und daß der Wagen (24) mit einem Dämpfungssystem (28) ausgerüstet ist, das das Reserveseil (12) auf elastische Weise mit mindestens einer der Grundplatten (31 oder 32) des Wagens (24) verbindet.

2. Übernahmemechanismus gemäß dem vorhergehenden Anspruch, dadurch gekennzeichnet, daß das elastische Verbindungssystem eine Aufhängungsstange (53) aufweist, die an dem einen Ende mit einer Kuppelvorrichtung (57) ausgerüstet ist, und an dem anderen Ende mit einer Scheibe (54) versehen ist, die innerhaib eines Zylinders (52) gleitet, um eine zu der Aufhängungsstange (53) koaxiale Schraubenfeder (55 oder 55') zu verformen, deren Hub durch einen innerhalb des Zylinders (52) angeordneten Anschlag (56 oder 56') begrenzt wird.

3. Übernahmemechanismus gemäß Anspruch 1, dadurch gekennzeichnet, daß das Dämpfungssystem (28) mindestens eine Stange (36 oder 65) aufweist, die in mindestens einer der Grundplatten (31, 32) des Wagens (24) oder in einem mit einer dieser platten (31) fest verbundenen Element (62) gleitet, und außerdem mindestens eine Feder (49 oder 71) aufweist, die koaxial zu dieser Gleitstange (36 oder 65) ist, und daß das eine Ende- der Feder (49 oder 71) mit einer der zwei Grundplatten (31 oder 32) des Wagens (24) verbunden ist, und daß das andere Ende der Feder (49 oder 71) mit einem Teil (48 oder 68) verbunden ist, das am Ende der Gleitstange (36 oder 65) befestigt ist.
